# EUROPÄISCHE PATENTSCHRIFT

(11) **EP 0 080 093 B1**
(45) Veröffentlichungstag und Bekanntmachung des Hinweises auf die Patenterteilung: **14.01.1987**
(21) Anmeldenummer: 82110241.5
(22) Anmeldetag: 06.11.1982
(51) Int. Cl.: B24B 3/26

(54) **Haltevorrichtung für Bohrer zum Schleifen der Schneiden**
Support for drills for sharpening cutting edges
Support de forets pour l'affûtage des arêtes tranchantes

(30) Priorität: 25.11.1981 DE 3146664
(43) Veröffentlichungstag der Anmeldung: 01.06.1983
(73) Patentinhaber: Reiling, Reinhold, D-7539 Kämpfelbach-Ersingen (DE); Reiling, Karl, D-7539 Kämpfelbach-Ersingen (DE)
(72) Erfinder: Reiling, Reinhold, D-7539 Kämpfelbach-Ersingen (DE); Reiling, Karl, D-7539 Kämpfelbach-Ersingen (DE)
(74) Vertreter: Hubbuch, Helmut, Dipl.-Ing

## Beschreibung

Die Erfindung betrifft eine Haltevorrichtung für Bohrer zum Schleifen der Schneiden bestehend aus einer Grundplatte, welche ein Standstück mit rechtwinkligem Achsbolzen am oberen Ende zum Aufstecken einer Einspanneinrichtung für den zu schleifenden Bohrer trägt.

Es sind solche Vorrichtungen zum Schleifen der Schneiden von Spiralbohrern nach der DE-C-28 33 420 bekannt, bestehend aus einer Grundplatte, auf der mittels einer Gewindespindel ein Schlitten waagrecht verschiebbar geführt ist, der einen Ständer trägt, welchet gegenüber dem Schlitten um eine lotrechte Achse verschwenkbar ist und an seinem oberen Ende eine horizontale Achse trägt, auf der eine Einspanneinrichtung für den zu schleifenden Bohrer schwenkbar Belagert ist, wobei im Schlitten eine vertikale Gewindebohrung angeordnet ist, in der eine ein Langloch in einer Bodenplatte des als Winkelstück ausgebildeten Ständers durchsetzende Spannschraube eingeschraubt ist, die zur Lagenfixierung des Ständers dient und daß ein nach oben ragender Schenkel der L-förmigen Grundplatte ein Spannauge zur Aufnahme des Lagerhalses einer Handbohrmaschine aufweisen kann. Hierbei wird nach der DE-A-29 15 601 die Einspanneinrichtung so weitergebildet, daß sie von zwei mit ihren Zähnen kammartig ineinandergreifenden, mittels einer Spannschraube gegeneinander bewegbaren Spannbacken gebildet ist und daß an dem dem Ständer benachbarten Ende einer jeden Spannbacke ein etwa keilförmig ausgebildeter, sich gegen die Spitze des einzuspannenden Bohrers verjüngender Ansatz und jeweils eine Bohrung vorgesehen ist, durch welche die Spannbacke am Ständer umsetzbar auf den horizontalen Achsbolzen aufsetzbar ist, wobei der Ansatz der Spannbacken Prismenflächen aufweist und die Spannbacken der Einspanneinrichtung mittels Querführungsstiften einer seitlichen Halteleiste zueinander verschiebbar und die Spannschraube in der Halteleiste schraubbar gelagert ist.

Hierbei hat sich gezeigt, daß es sich hier um eine für sehr präzise Arbeiten einsetzbare Einrichtung handelt, die jedoch in der Herstellung eine genaue Anpassung und Präzision der Teile zueinander sowie zahlreiche Einzelteile notwendig macht, welche Einrichtung deshalb teuer und aufwendig ist und sich vorallem für Betriebe eignet.

Desweiteren ist nach der FR-A-24 27 174 zum Nachschleifen von Bohrern ein Haltestück als U-förmiges Führungsstück die Prismen mit den Schenkeln umgreifend, bekannt, wobei das eine äußere Prisma in seiner Lage zwischen den Enden der Schenkel festgelegt und das innere Prisma mittels Druckschraube zum Einspannen des Bohrers verschiebbar ist und der Bohrer in zwei gegenüberliegenden, winkelförmigen Längsnuten zwischen den Prismen aufnehmbar ist. Hierbei handelt es sich im ganzen um eine aufwendige Bohrerhaltung.

Aufgabe der vorliegenden Erfindung ist es hiergegen eine einfachere und preiswertere Ausführung zum Anschleifen von Bohrern (Spiralbohrern) vorallem für Heimwerker, welche auch eine einwandfreie Genauigkeit ergeben, zu schaffen, die sich auch für einen weiten Bereich unterschiedlicher Bohrerstärken eignet.

Zur Lösung dieser Aufgabe kennzeichnet sich die Einrichtung der Erfindung nach dem Oberbegriff des Anspruchs 1 dadurch, daß das Standstück parallel zum Achsbolzen eine Zustellschraube als Anschlag für die Prismen aufweist, wodurch auch in einfacher Weise eine hohe Genauigkeit der Schleifsymmetrie beim Umstecken des Haltestücks mit Prismen für die Bohreraufnahme zum beidseitigen Nachschliff der Bohrerspitze ergibt, und ferner, daß die Prismen beidseits unterschiedliche Längsnuten in Form von Winkeleinschnitten zur Aufnahme unterschiedlicher Bohrerdurchmesser aufweisen, wodurch sich Bohrer unterschiedlichster Durchmessergröße mit derselben Vorrichtung nachschleifen lassen.

Weitere Einzelheiten der Haltevorrichtung gemäß der Erfindung sind an Hand der Zeichnung an bevorzugten Ausführungsbeispielen beschrieben und zwar zeigen:
Figur 1 die perspektivische Ansicht einer Vorrichtung beim Schleifen eines Spiralbohrers mittels Heimwerkermaschine und
Figur 2 die perspektivische Ansicht einer Vorrichtung beim Schleifen eines Spiralbohrers an einem Schleifbock.

Wie beim ersten Ausführungsbeispiel nach Figur 1 ersichtlich wird, ist hier eine Heimwerkermaschine 1 mit einer Schleifscheibe 2 bestückt und mittels Halter 3 am Tisch 4 befestigt. Demgegenüber ist die erfindungsgemäße Einspanneinrichtung 5 angeordnet, deren Grundplatte 6 mittels Spanner 7 ebenfalls am Tisch 4 zu halten ist. Hierauf (6) ist das Standstück 8 senkrecht hierzu mittels Schraubenachse 9 dreh-, höhenverstell- und feststellbar angeordnet und dient mit rechtwinkligem Achsbolzen 10 zum Aufstecken der Einspanneinrichtung 5. Diese Einspanneinrichtung für den zu schleifenden Bohrer 11 besteht aus dem U-förmigen Führungsstück 12, an dessen Schenkelenden 13 ein querliegendes, äußeres Prisma 14 mit beidseitigen U-Nuten 15 einschieb- und mittels Schrauben 16 festlegbar ist und ein zweites querliegendes, inneres Prisma 17 mit beidseitigen U-Nuten 18 innheralb des U-förmigen Führungsstücks 12 zum ersten Prisma im Abstand a einstellbar ist. Eine Druckschraube 19 am Querschenkel des Führungsstücks 12 dient bei zwischen den Prismen 14 und 17 eingelegtem Bohrer 11 zu dessen Festspannung in den winkelförmigen Längsnuten 20 bzw. 21. Diese Längsnuten 20 bzw. 21 sind unterschiedlich groß und so durch Umsetzen für unterschiedliche Bohrerdurchmesser verwendbar. Die Sacklöcher 22, 23 an den Stirnflächen 24, 25 der Prismen 14 und 17 dienen dem Umstecken der Einspanneinrichtung 5 in Verbindung mit den Achsbolzen 10. Die Stirnflächen 24, 25 sind hier rechtwinklig zur Längsnutachse 20 an den Prismen 14 und 17 angeordnet, wobei die Zustellschraube 26 als tiefeneinstellbarer Anschlag der umsteckbaren Prismen 14 und 17 dient. Hiermit läßt sich der Bohrer 11 durch Verdrehen A des Standstücks 8 auf die Fläche F oder dem Umfang U der Schleifscheibe 2 einstellen und durch Verschwenken B der Einspanneinrichtung 5 einerseits im Spitzenbereich und nach dem Umstecken mittels Sacklöcher 22, 23 auf dem Achsbolzen 10 andererseits schleifen.

Beim zweiten Ausüfhrungsbeispiel nach Figur 2 dient ein Schleifbock 31 mit einer Schleifscheibe 32 und Stellfuß 33 auf dem Tisch 34 zum Schleifen der Schneiden von Bohrern in Verbindung mit der erfindungsgemäßen Einspanneinrichtung 35. Die Einspanneinrichtung 35 ist hier mittels winkelförmiger Grundplatte 36 an der Schlitzführung 37 des Schleifbocks 31 verstellbar gehalten, welche Schlitzführung 37 am Schleifbock 31 sonst der Befestigung der Schleifauflage dient, die hier abgenommen ist. Im übrigen entspricht hier die Einspanneinrichtung 35 derjenigen 5 nach Figur 1 und den Teilen 8 bis 10 und 12 bis 23 zum Schleifen des Bohrers 11; lediglich die Stirnflächen 38,39 sind hier winklig an den Prismen angeordnet, sodaß sich in Zusammenwirkung mit der einstellbaren Zustellschraube 40 bei der Schwenkbewegung C eine Schraubbewegung zum Schliff ergibt. In gleicher Weise wie beim ersten Ausführungsbeispeil können hier aber auch rechtwinklig angeordnete Stirnflächen der Prismen Verwendung finden.

## Patentansprüche

1. Haltevorrichtung für Bohrer (11) zum Schleifen der Schneiden bestehend aus einer Grundplatte (16), welche ein Standstück (8) mit rechtwinkligem Achsbolzen (10) am oberen Ende zum Aufstecken einer Einspanneinrichtung (15) für den zu schleifenden Bohrer (11) trägt, welche Einspanneinrichtung (15) aus einem Haltestück besteht mit quer dazuliegenden Prismen (14, 17), die zueinander verstell- und feststellbar sind und wobei die Prismen (14, 17) an ihren Stirnflächen Sacklöcher (22, 23) zum Umstecken aufweisen und das Haltestück als U-förmiges Führungsstück (12, 13) die Prismen mit den Schenkeln umgreift, wobei das eine äußere Prisma (14) in seiner Lage zwischen den Enden der Schenkel festgelegt und das innere Prisma (17) mittels Druckschraube (19) zum Einspannen des Bohrers verschiebbar ist und der Bohrer in zwei gegenüberliegenden, winkelförmigen Längsnuten (20,21) zwischen den Prismen aufnehmbar ist, dadurch gekennzeichnet, daß das Standstück (8) parallel zum Achsbolzen (10) eine Zustellschraube (26) als Anschlag für die Prismen aufweist, und daß die Prismen (14, 17) beidseits unterschiedliche Längsnuten (20, 21) in Form von Winkeleinschnitten zur Aufnahme unterschiedlicher Bohrerdurchmesser (11) aufweisen.

2. Vorrichtung nach Anspruch 1, dadurch gekennzeichnet, daß die Stirnflächen (24, 25) der querliegenden Prismen (14, 17) winklig zur Längsnutenachse (20) liegen.

3. Vorrichtung nach einem der Ansprüche 1 oder 2, dadurch gekennzeichnet, daß die Grundplatte (6, 36) festspannbar ist und das Standstück (8) verdreh- und höhenverstellfeststellbar trägt.

## Claims

1. A holder for drills (11) to be ground at their cutting edges, consisting of a baseplate (16), which carries a stand (B), which is provided at its top end with a pivot pin (10) extending at right angles and adapted to be inserted into a gripper (5) for the drill (11) to be ground, which gripper (5) consists of a bracket provided with prisms (14, 17), which extend transversely to the bracket and are adjustable relative to each other and adapted to be fixed in position end at their end faces are provided with blind holes (22, 23) for a rearrangement, the bracket consists of a U-shaped guide member (12,13), which with its legs embraces the prisms, one outer prism (14) is fixed in position between the ends of the legs, the inner prism (17) is displaceable by means of a pressure-applying screw (19) for gripping the drill, and the drill is adapted to be received between the prisms in two mutually opposite, angular longitudinal grooves (24, 21), cnaracterized in that the stand (8) is provided with an adjusting screw (26), which extends parallel to the pivot pin (10) and serves as a stop for the prisms, and the prisms (14, 17) are formed on opposite sides wich different longitudinal grooves (20, 21), which consist of angled incisions and serve to receive drills (11) which differ in diameter.

2. A holder according to claim 1, characterized in that the end faces (24, 25) of the transversaly extending prisms (14, 17) extend at an angle to the axis (20) of the longitudinal grooves (20).

3. Apparatus according to claim 1 or 2, characterized in that the baseplate (6, 36) is adapted to be fixed in position end carries the stand (6) so that the latter is rotatable and adjustzble in height and adapted to he fixed in position.

## Revendications

1. Dispositif de fixation pour forets (11), pour l'affûtage des tranchants, composé d'une plaque d'assise (6) qui supporte un montant (8) avec axe perpendiculaire (10) à l'extrémité supérieure pour le montage d'un dispositif de fixation (5) destiné au foret à affûter (11). Ce dispositif de fixation (5) se compose d'un montant avec prismes (14, 17) perpendiculaires à celui-ci, lesquels sont réglages et bloquables l'un par rapport à l'autre. Les prismes (14,17) présentent, sur leurs faces frontales, des trous borgnes (22, 23) destinés au changement de position et la pièce de serrage, en tant que pièce de guidage en U (12, 13), enserre les prismas de ses ailes, le prisme extérieur (14) étant bloqué dans sa position entre les extrémités des ailes et le prisme intérieur (17) étant déplaçable à l'aide de la vis de pression (19) pour la fixation du foret, ce dernier pouvant être fixé dans deux rainures longitudinales angulaires (20, 21) entre les prismes, caractérisé par le fait que le montant (8) présente une vis de réglage (26) parallèle à l'axe 10, en tant que butée destinée aux prismes et que les prismes (14, 17) présentent de part et d'autre des rainures longitudinales (20, 21) différentes (20, 21) sous la forme d'entailles angulaires, pour la fixation de forets de diamètres divers (11).

2. Dispositif d'après la revendication n° 1, caractérisé par le fait que les faces frontales (24, 25) des prismes (14,17) sont perpendiculaires à l'axe des rainures longitudinales (20).

3. Dispositif d'après l'une des revendications 1 ou 2, caractérisée par le fait que la plaque d'assise (6, 36) est bloquable et supporte le montant (8) pivotant et réglable en hauteur.
